# EUROPÄISCHE PATENTSCHRIFT

(11) **EP 0 789 124 B1**
(45) Veröffentlichungstag und Bekanntmachung des Hinweises auf die Patenterteilung: **30.08.2000**
(21) Anmeldenummer: 97100993.1
(22) Anmeldetag: 23.01.1997
(51) Int. Cl.: E05D 5/02, E05D 5/06, E05D 7/04

(54) **Bandanordnung für Türen, Fenster und dergleichen**
Hinge assembly for doors, windows and the like
Charnière pour portes, fenêtres et similaires

(30) Priorität: 07.02.1996 DE 29602084 U
(43) Veröffentlichungstag der Anmeldung: 13.08.1997
(73) Patentinhaber: Dr. Hahn GmbH & Co. KG, D-41189 Mönchengladbach (DE)
(72) Erfinder: Kleinschumacher, Rainer, 41749 Viersen (DE)
(74) Vertreter: Palgen, Peter, Dipl.-Phys. Dr.

(56) Entgegenhaltungen:
- EP-A- 0 118 050
- EP-A- 0 187 337
- DE-C- 411 506
- DE-U- 8 808 215
- DE-U- 9 300 931
- GB-A- 2 212 540
- LU-A- 81 478
- US-A- 5 075 928

## Beschreibung

Die Erfindung bezieht sich auf eine Bandanordnung der dem Oberbegriff des Anspruchs 1 entsprechenden Art.

Normale Bänder sind in den weitaus meisten Fällen auf der der Rauminnenseite zugewandten Sichtseite bzw. Öffnungsseite des Rahmens und des Flügels auf diesen angebracht. Sie bilden also über die Sichtseite des feststehenden Rahmens und des Flügels bzw. des Flügelrahmens vorstehende Teile, die mittels Schrauben befestigt sind. Die auftragenden Bandteile stören das ruhige Erscheinungsbild der Tür, des Fensters und dergleichen, bedeuten eine gewisse Verletzungsgefahr und stellen auch ein Sicherheitsrisiko dar, insoweit sie Einbruchsversuchen offen zugänglich sind.

Eine gattungsgemäße Bandanordnung ist aus der EP 187 337 A2 bekannt. Der Vorteil einer solchen Bandanordnung liegt darin, daß sie optisch nicht in Erscheinung tritt, weil das Flügelbandteil dank seiner Ausbildung als Winkelstück "um die Ecke greifen" kann. Es ist in dem feststehenden Rahmen untergebracht und greift in der Schattennut, also seitlich aus dem feststehenden Rahmen heraus und an dem Flügel an. Die Vorderseite des feststehenden Rahmens kann also geschlossen bleiben, so daß durch das Band auch kein Verletzungs- und Einbruchsrisiko besteht.

Allerdings ist bei der bekannten Ausführungsform das Flügelbandteil unmittelbar am Flügel angeschraubt und besteht keine Möglichkeit, den Flügel im Rahmen in der Rahmenebene über einen Quertoleranzausgleich hinaus zu verstellen.

Der Erfindung liegt die Aufgabe zugrunde, mit einfachen Mitteln eine Justierung des Flügels in der Rahmenöffnung parallel zur Rahmenebene zu ermöglichen.

Diese Aufgabe wird durch die in Anspruch 1 wiedergegebene Erfindung gelöst.

Dadurch, daß das Winkelteil und der Schenkel des Flügelbandteils separate Teile sind, die an zur Flügelebene parallelen Trennflächen miteinander verbunden sind und die Verbindung senkrecht zur Scharnierachse verstellbar ist, können die Ausladung des Flügelbandteils gegen den Flügel hin und damit die Position des Flügels im Rahmen verändert werden.

Die Verstellung ist bei dem bevorzugten Ausführungsbeispiel in der in Anspruch 2 wiedergegebenen Weise gestaltet.

Es ist nicht ausgeschlossen, daß der Schenkel des Flügelbandteils in eine Kammer des Flügels, insbesondere in eine Kammer eines den Flügelrahmen bildenden Hohlprofils eingreift. In der bevorzugten Ausführungsform nach Anspruch 3 liegt jedoch der Schenkel von außen an einer Wandung des Flügels im Falzbereich an und ist dort befestigt, wobei auch hier zusammenwirkende zur Scharnierachse parallele Verzahnungen (Anspruch 4) vorgesehen sein können, um den Flügel senkrecht zur Rahmen- bzw. Flügelebene einstellen und das Aufdeckmaß bzw. den Dichtungsandruck justieren zu können.

Die Schrauben zur Festlegung des Schenkels können gemäß Anspruch 5 in ein Befestigungsstück eingreifen, welches gemäß Anspruch 6 mit keilförmig geneigten Seitenflächen versehen ist, die mit entsprechend keilförmig angeordneten Gegenflächen am Flügel zusammenwirken.

Das Befestigungsstück und damit die Befestigungsschrauben erfahren somit eine zwangsläufige und spielfreie Positionierung.

Bei der Ausführung nach Anspruch 7 ist die Ausladung des Winkelteils des Flügelbandteils in einer zu der Scharnierachse senkrechten Ebene möglichst gering. Das Flügelbandteil bewegt sich mit der Zylinderfläche an der Kante der Ausnehmung des feststehenden Rahmens vorbei.

In der Zeichnung ist ein Ausführungsbeispiel der Erfindung wiedergegeben.
Fig. 1 zeigt eine Vorderansicht eines Ausschnittes von Rahmen und Flügel mit einem dreiteiligen Band mit vertikaler Scharnierachse;
Fig. 2 zeigt einen Horizontalschnitt nach der Linie II-II in Fig. 1;
Fig. 3 zeigt eine Vorderansicht des Bandes;
Fig. 4 zeigt eine Ansicht nach der Linie IV-IV in Fig. 3;
Fig. 5 zeigt eine Ansicht von oben, teilweise im Schnitt, nach der Linie V-V in Fig. 3.

Fig. 1 und 2 zeigen den Rahmenbereich einer Tür, eines Fensters oder dergleichen mit einem feststehenden Rahmen 10 und einem Flügelrahmen 20, die durch mehrere, im allgemeinen zwei oder drei, über die Höhe verteilte Bänder 30 um eine in dem Ausführungsbeispiel vertikale Scharnierachse A schwenkbar miteinander verbunden sind. Die Bänder 30 sind in dem Ausführungsbeispiel Scharnierbänder mit einem Flügelbandteil 32 und zwei darüber und darunter feststehenden Rahmen 10 befestigten Scharnierteilen 31',31', die zusammen als Rahmenbandteil 31 bezeichnet seien.

Der feststehende Rahmen 10 umfaßt in dem Ausführungsbeispiel ein Rahmenprofil 1 mit einer ebenen Vorderwandung 2, an deren Rückseite das Band 30 mit seinem Rahmenbandteil 31 befestigt ist. Auf der dem Band 30 abgewandten Seite ist an dem Rahmenprofil 1 über wärmeisolierende Kunststoffstege 3 ein nicht dargestelltes Rahmenaußenprofil angebracht. Entsprechend umfaßt der Flügelrahmen 20 ein Flügelrahmenprofil 11 mit einer ebenen Vorderwandung 12; auf der Rückseite des Fügelrahmenprofils 11 ist über wärmeisolierende Stege 13 aus Kunststoff ein nicht dargestelltes Flügelrahmenaußenprofil 14 befestigt. Alle eigentlichen Rahmenprofile bestehen aus stranggepreßten Aluminium-Hohlprofilen.

Die Ausbildung des feststehenden Rahmens 10 und des Flügelrahmens 20 mit wärmeisolierenden Stegen 3,13 ist ein Merkmal des Ausführungsbeispiels. Es könnten sowohl der feststehende Rahmen 10 als auch der Flügelrahmen 20 aus einem einheitlichen Profil aus Metall oder Kunststoff, letzterer gegebenenfalls mit einer metallischen Aussteifung, bestehen. In dem Ausführungsbeispiel ist ein sogenanntes dreiteiliges oder Scharnierband dargestellt. Es könnte sich aber auch um ein einfaches zweiteiliges Band handeln.

Das Rahmenprofil 1 umfaßt eine im Grundriß rechteckige Kammer 4, in die die zwei blockähnlichen Scharnierteile 31', die zusammen das Rahmenbandteil bilden, mit ihrem Grundriß gerade hineinpassen. Die Scharnierteile 31',31' erstrecken sich unterhalb und oberhalb des Flügelbandteils 32 und halten den Bandzapfen 25, der in der aus Fig. 3 ersichtlichen Weise durch querverlaufende, in Umfangsnuten 25' des Bandzapfens eingreifende Madenschrauben 26 in den Scharnierteilen 31' festgehalten ist. Auf dem Bandzapfen 25 ist zwischen den Scharnierteilen 31' des Rahmenbandteils 31 das als Ganzes mit 32 bezeichnete Flügelbandteil um die Scharnierachse A schwenkbar gelagert, welches an dem Flügelrahmen 20 befestigt ist. Die Festlegung der Scharnierteile 31' des Rahmenbandteils 31 erfolgt mittels horizontaler Schrauben 46, die die der Rahmenöffnung abgewandte, in die Tiefe verlaufende Wandung 6 des Rahmenprofils 1 durchgreifen und von der Sichtseite nicht erkennbar sind (Fig. 2).

Die Ausbildung des Flügelbandteils 32 geht besonders aus den Fig. 2 und 5 hervor. Es umfaßt ein Winkelteil 33 mit einem Winkelschenkel 34, der an seinem freien Ende den Bandzapfen 25 umgreift. Der Bandzapfen 25 liegt nahe der auf der Öffnungsseite des Flügels 20 befindlichen Vorderwandung 2 des Rahmenprofils 1 in der Kammer 4. Außerdem ist der Bandzapfen 25 gegenüber der Mitte der Kammer 4 zu der der Rahmenöffnung abgelegenen Seite hin versetzt. Der linke Schenkel 34 erstreckt sich von dem Bandzapfen 25 in der Kammer nach hinten, d.h. zu der der Öffnungsseite abgelegenen Außenseite hin. Der Scheitel des Winkelteils 33 liegt im Bereich der gemäß Fig. 2 oder 5 linken äußeren Ecke des Rahmenprofils 1. Der andere Winkelschenkel 35 erstreckt sich gegen den Falzbereich 50 hin und schließt mit seiner Mittellinie mit der Mittellinie des Winkelschenkels 34 in dem Ausführungsbeispiel einen Winkel 36 (Fig. 5) von etwa 45°C ein. Allerdings verläuft der Winkelschenkel 35 nicht gerade, sondern ist an seiner Innenumfangsfläche 35' und an seiner Außenumfangsfläche 35" zylindrisch und zur Scharnierachse A koaxial. Am freien Ende durchgreift der Winkelschenkel 35 eine Ausnehmung 37 in der in die Tiefe verlaufenden dem Falzbereich 50 zugewandten Wandung 7 des Rahmenprofils 1. Im Bereich des Durchgriffs durch die Ausnehmung 37 ist der Winkelschenkel 35 abgeknickt und besitzt an dem in den Falzbereich 50 eingreifenden Endteil 38 auf der der Vorderwandung 2 zugewandten Seite eine zu dieser bzw. der Rahmenfläche parallele Trennfläche 39, die einer entsprechenden Trennfläche 40 an einem abgewinkelten Teil 41 eines von vorn in den Falzbereich 50 eingreifenden Schenkels 45 des Flügelbandteils 32 anliegt. Die Trennflächen 39,40 sind eben und mit einer Verzahnung 42 versehen, wobei die Scheitel der Zähne parallel zur Scharnierachse A verlaufen (Fig. 5). Die Teile 38,41 sind durch nur angedeutete Schrauben 43, die sich senkrecht zu den Trennflächen 39,40 erstrecken, miteinander verbunden und können in einer zur Scharnierachse A senkrechten, zur Flügelebene prallelen Ebene gegeneinander verstellt werden. Durch diese Verstellung kann die Lage des Flügels in der Rahmenebene justiert werden.

Der Schenkel 45 liegt mit seiner Seitenfläche 45' an der Außenseite 14' einer Wandung 14 des Flügelrahmenprofils 11 an, die sich im wesentlichen senkrecht zu der Vorderwandung 12 erstreckt und dem Falzbereich 50 zugewandt ist. Auch die Flächen 14' und 45' sind parallel zur Scharnierachse gezahnt, so daß der Schenkel 45 in verschiedene Positionen senkrecht zu der Vorderfläche 12 gebracht werden kann. Die Befestigung des Schenkels 45 erfolgt durch senkrecht zu den Flächen 14',45' den Schenkel 45 und die Wandung 14 durchgreifender Schrauben 15, die in Gewindebohrungen eines im Innern des Flügelrahmenprofils 11 angeordneten Befestigungsstücks 16 eingreifen, dessen Seitenflächen sich keilförmig gegen den Kopf 15' der Schrauben 15 hin einander annähern.

In der Seitenwandung 14 ist eine sich parallel zur Scharnierachse A sich erstreckende Vertiefung oder Rinne ausgearbeitet, deren Seitenflächen bzw. Flanken 17' entsprechend den Seitenflächen 16' geneigt sind. Beim Anziehen der Befestigungsschrauben 15 wird das Befestigungsstück 16 spielfrei in die Vertiefung oder Rinne hineingezogen und positioniert dabei die Befestigungsschraube 15, die den Schenkel 45 mit einem die Verstellung in Tiefenrichtung erlaubenden Spiel in der Bohrung 27 (Fig. 5) durchgreift.

Das Flügelrahmenprofil 11 ist ein Aufdeckprofil, welches mit seinem äußersten dem feststehenden Rahmen 10 zugewandten Profilteil, dem Aufdeckfalz 21, das Rahmenprofil 1 übergreift. Es liegt also die Vorderwandung 12 des Flügelrahmenprofils 11 gegenüber der Vorderwandung 2 nach innen versetzt, und zwar um das sogenannte Aufdeckmaß 22 (Fig. 2). In dem Aufdeckfalz 21 des Flügelrahmenprofils 11 ist eine C-Nut 23 ausgebildet, in welcher der Fuß 24' einer Dichtung 24 untergebracht ist, die mit einer Lippe oder dergleichen beim Schließen des Flügels gegen die Vorderwandung 2 des Rahmenprofils 1 anliegt und die Dichtung bewirkt. Je nach Einstellung der zusammenwirkenden Verzahnungen an den Flächen 14' und 45' kann das Aufdeckmaß 22 und damit die Andrückkraft der Dichtung 24 justiert werden.

Bei geschlossenem Flügel, wie es in den Fig. 1 und 2 dargestellt ist, sind die Teile des Bandes 30 von der Sichtseite, d.h. der Innenseite her nicht erkennbar. Aus diesem Grunde ist auch der Umriß des Bandes 30 in Fig. 1 nur gestrichelt angedeutet.

Für das Öffnen des Flügels ist es von Bedeutung, daß die im wesentlichen ebene Innenseite 34' des Winkelschenkels 34 des Winkelteils 33 bei geschlossenem Flügel um einen Winkel 28 um etwa 20° bis 30°, in dem Ausführungsbeispiel 22,5°, von dem Bandzapfen 25 ausgehend, nach außen, d.h. von der Rahmenöffnung hinweg, geneigt ist. Auf diese Weise kann nämlich der in der Kammer 4 befindliche Winkelschenkel 34 einen 90° übersteigenden Schwenkwinkel zurücklegen, bevor seine Innenseite an der Rückseite der Vorderwandung 2 zur Anlage kommt. Dieser Zustand ist in Fig. 2 gestrichelt angedeutet. Der mögliche Schwenkwinkel des Winkelteils 33 bzw. des Flügelbandteils 32 entspricht dem möglichen Öffnungswinkel des Flügels. Dank der Ausbildung der Innenumfangsfläche 35' des Winkelschenkels 35 als Zylinderfläche bewegt sich diese bei Annäherung an die Öffnungsstellung des Flügels über den Rest-Öffnungswinkel dicht an der am in Fig. 2 rechten Rand des Rahmenprofils 1 gelegenen Begrenzung 37' der Ausnehmung 37 vorbei. Entsprechendes gilt für die äußere zylindrische Umfangsfläche 35". Trotz der Unterbringung eines Teils des Flügelbandteils 32 in dem Rahmenprofil 1 und der Notwendigkeit, mit dem anderen Teil 38,41,45 über einen erheblichen Schwenkwinkel aus dem Rahmenprofil 1 herausgreifen zu müssen, kann die Ausnehmung 37 klein gehalten und die Geschlossenheit der Bandanordnung bei geschlossenem Flügel erreicht werden.

## Patentansprüche

1. Bandanordnung für Türen, Fenster und dergleichen mit einem feststehenden Rahmen und einem Flügel;
der feststehende Rahmen und der Flügel sind mittels Bändern (30) um eine Scharnierachse (A) miteinander schwenkbar verbunden;
die Bänder (30) umfassen jeweils ein an dem feststehenden Rahmen (10) befestigtes Rahmenbandteil (31) und ein am Flügel (20) befestigtes Flügelbandteil (32), die um einen die nahe der Vorderwandung (2) des feststehenden Rahmens (10) gelegene Scharnierachse (A) bildenden Bandzapfen (25) schwenkbar aneinander gelagert sind;
das Flügelbandteil (32) umfaßt ein Winkelteil (33), welches sich mit einem Winkelschenkel (34) von der Scharnierachse (A) nach der der Öffnungsseite abgewandten Seite und von dort mit dem anderen Winkelschenkel (35) gegen die Rahmenöffnung erstreckt und durch eine Ausnehmung (37) des feststehenden Rahmens (10) in den Falzbereich (50) zwischen dem feststehenden Rahmen (10) und dem Flügel (20) eingreift, wo es mit dem Flügel (20) verbunden ist:
derart, daß die Bänder (30) bei geschlossenem Flügel (20) von der Öffnungsseite unsichtbar im Innern des feststehenden Rahmens (10) und des Flügels (20) angeordnet sind,
das Flügelbandteil (32) umfaßt ferner einen Schenkel (45), mittels dessen es an dem Flügel (20) befestigt ist,
**gekennzeichnet durch folgende Merkmale:**
das Winkelteil (33) und der Schenkel (45) sind separate Teile, die an zur Flügelebene parallelen Trennflächen (39,40) miteinander verbunden sind, wobei die Verbindung senkrecht zur Scharnierachse (A) verstellbar ist.

2. Bandanordnung nach Anspruch 1, **dadurch gekennzeichnet**, daß die Verbindung in zur Flügelebene parallelen ebenen Flächen angeordnete, zur Scharnierachse (A) parallele Verzahnungen (42) umfaßt, die in verschiedenen Stellungen zum Eingriff bringbar und durch senkrecht zu den ebenen Flächen (39,40) angeordnete Schrauben (43) in Eingriff haltbar sind.

3. Bandanordnung nach Anspruch 1 oder 2, **dadurch gekennzeichnet**, daß der Schenkel (45) des Flügelbandteil (32) im Falzbereich (50) verläuft und mit einer Seitenfläche (45') von außen an einer sich im wesentlichen senkrecht zur Flügelebene erstreckenden Wandung (14) des Flügels (20) anliegt, wo er durch Schrauben (15) befestigt ist.

4. Bandanordnung nach Anspruch 3, **dadurch gekennzeichnet**, daß an den Seitenflächen (45') des Schenkels (45) und (14') der Wandung (14) zusammenwirkende, zur Scharnierachse (A) parallele Verzahnungen vorgesehen sind.

5. Bandanordnung nach Anspruch 4, **dadurch gekennzeichnet**, daß die Schrauben (15) aus dem Falzbereich (50) durch die Wandung (14) des Flügels (20) in ein in einer Kammer des Flügels angeordnetes, mit Gewindebohrungen versehenes Befestigungsstück (16) eingreifen.

6. Bandanordnung nach Anspruch 5, **dadurch gekennzeichnet**, daß das Befestigungsstück (16) mit keilförmig gegeneinander geneigten Seitenflächen (16') versehen ist, die mit entsprechend keilförmig angeordneten Gegenflächen (17',17') am Flügel (20) zusammenwirken.

7. Bandanordnung nach einem der Ansprüche 1 bis 6, **dadurch gekennzeichnet,** daß der andere Winkelschenkel (35) auf der der Scharnierachse (A) zugewandten Seite durch eine zur Scharnierachse (A) koaxiale Zylinderfläche (35') begrenzt ist, deren Radius mit der Entfernung der auf der Öffnungsseite gelegenen Kante (37') der Ausnehmung (37) von der Scharnierachse (A) im wesentlichen übereinstimmt.

## Claims

1. Hinge assembly for doors, windows and the like with a fixed frame and a flap;
the fixed frame and the flap are pivotally connected together about an axis (A) by means of hinges (30);
the hinges (30) each comprises a frame hinge portion (31) attached to the fixed frame (10) and a flap hinge portion (32) attached to the flap (20), which are pivotally connected together about a hinge pin (25) defining a hinge axis (A) situated adjacent to the front wall (2) of the fixed frame (10);
the flap hinge portion (32) has an angled portion (33), which has one limb (34) of the angle extending from the hinge axis (A) towards the side furthest from the opening side and has the other limb (35) of the angle extending towards the frame opening and engages through an opening (37) of the fixed frame (10) in the rabbet region (50) between the fixed frame (10) and the flap (20), where it is connected to the flap (20):
in such a way that the hinges (30) are mounted in the interior of the fixed frame (10) and of the flap (20) to be invisible from the opening side when the flap (20) is closed,
the flap hinge portion (32) further includes a limb (45), by means of which it is attached to the flap (20), **characterised by the following features**:
the angled portion (33) and the limb (45) are separate parts, which are connected together at separating planes (39, 40) parallel to the plane of the flap,
the connection being adjustable perpendicular to the axis (A) of the hinge.

2. Hinge assembly according to claim 1, characterised in that the connection arranged in flat planes parallel to the plane of the flap includes toothed formations (42) parallel to the axis (A) of the hinge, which can be brought into engagement in different positions and are held in engagement by screws (43) arranged perpendicular to the flat planes (39, 40).

3. Hinge assembly according to claim 1 or 2, characterised in that the limb (45) of the flap hinge portion (32) extends in the region of the rabbet (50) and has a side face (45') engaging from outside against a wall (14) of the flap (20) extending substantially perpendicular to the plane of the flap, where it is attached by screws (15).

4. Hinge assembly according to claim 3, characterised in that cooperating teeth are provided parallel to the axis (A) of the hinge, on the side faces (45') of the limb (45) and (14') of the wall (14).

5. Hinge assembly according to claim 4, characterised in that the screws (15) engage from the rabbet region (50) through the wall (14) of the flap (20) into an attachment piece (16) provided with the screw-threaded bores and arranged in a cavity in the flap.

6. Hinge assembly according to claim 5, characterised in that the attachment piece (16) is provided with wedge-shaped mutually oppositely inclined side faces (16') which co-operate with corresponding wedge-shaped opposing faces (17', 17') on the flap (20).

7. Hinge assembly according to one of claims 1 to 6, characterised in that the other limb (35) of the angle is bounded on the side facing towards the hinge axis (A) by a cylindrical surface (35') coaxial with the hinge axis (A), of which the radius matches substantially the distance between the edge (37') of the recess (37) situated on the opening side and the axis (A) of the hinge.

## Revendications

1. Dispositif de charnière pour portes, fenêtres et similaires, avec un cadre fixe et un battant,
dans lequel
• le cadre fixe et le battant sont reliés par des charnières (30) en rotation possible, autour d'un axe (A) ;
• les charnières (30) se composent respectivement d'un élément de charnière du cadre (31) fixé sur le cadre fixe (10) et d'un élément de charnière fixé sur le battant (32) monté sur le battant (20) en pouvant tourner l'un par rapport à l'autre, autour d'un tourillon (25) formant un axe de charnière (A) monté au voisinage de la paroi avant (2) du cadre fixe (10) ;
• l'élément de charnière fixé sur le battant (32) se compose d'un coude (33), dont une branche coudée (34) s'étend de l'axe (A) en direction de la face opposée au côté ouvert, et de là, l'autre branche coudée (35), vers le côté ouvert du cadre, traverse un orifice (37) du cadre fixe (10) dans la zone de la feuillure (50) entre le cadre fixe (10) et le battant (20) où elle se trouve reliée au battant (20) ;
• de cette façon, le battant (20), étant en position fermée, les charnières (30) sont invisibles depuis la face d'ouverture, à l'intérieur du cadre fixe (10) et du battant (20) ;
• l'élément de charnière fixé sur le battant (32) comprend de plus une aile (45) fixant cet élément sur le battant (20) ;
caractérisé en ce que
le coude (33) et l'aile (45) sont des pièces distinctes reliées l'une à l'autre par des surfaces de séparation(39, 40), parallèles au plan du battant, cette liaison étant réglable perpendiculairement à l'axe de la charnière (A).

2. Dispositif de charnière, selon la revendication 1,
caractérisé en ce que
la liaison comprend entre les surfaces planes, parallèles au plan du battant des dentures (42) parallèles à l'axe (A) de la charnière, pouvant être mises en prise dans différentes positions et pouvant être maintenues en prise par des vis (43) perpendiculaires aux surfaces planes (39, 40).

3. Dispositif de charnière, selon la revendication 1 ou 2,
caractérisé en ce que
l'aile (45) de l'élément de charnière fixé sur le battant (32) se déplace dans la zone de la feuillure (50) et l'une de ses faces latérales (45') vient en contact, de l'extérieur, avec une paroi (14) du battant (20) pratiquement perpendiculaire au plan du battant (20) où elle est fixée par des vis (15).

4. Dispositif de charnière selon la revendication 3,
caractérisé en ce que
sur les faces latérales (45') de la pièce (45) et (14') de la paroi (14), on prévoit des dentures parallèles à l'axe (A) de la charnière.

5. Dispositif de charnière, selon la revendication 4,
caractérisé en ce que
les vis (15) pénètrent dans une pièce de fixation (16) munie de taraudages, montée dans un des logements du battant (20), depuis la zone de la feuillure (50), à travers la paroi (14) du battant.

6. Dispositif de charnière, selon la revendication 5,
caractérisé en ce que
la pièce de fixation (16) présente des faces latérales (16') inclinées l'une vers l'autre d'une façon conique qui s'assemblent avec des contre-faces coniques (17') correspondantes du battant (20).

7. Dispositif de charnière, selon l'une quelconque des revendications 1 à 6,
caractérisé en ce que
le côté de l'autre branche coudée (35) tourné vers l'axe (A) est limité par une surface cylindrique (35') coaxiale à l'axe de charnière (A) dont le rayon correspond essentiellement à la distance entre l'arête (37') du côté ouvert de l'orifice 37 et l'axe (A) de la charnière.
